# EUROPÄISCHE PATENTSCHRIFT

(11) **EP 1 188 679 B1**
(45) Veröffentlichungstag und Bekanntmachung des Hinweises auf die Patenterteilung: **22.12.2004**
(21) Anmeldenummer: 01116423.3
(22) Anmeldetag: 06.07.2001
(51) Int. Cl.: B65D 47/20

(54) **Selbsttätiger Verschluss für elastisch verformbare Behälter**
Automatic closure for an elastic deformable container
Fermeture automatique pour récipient élastique déformable

(30) Priorität: 02.08.2000 DE 20013287 U
(43) Veröffentlichungstag der Anmeldung: 20.03.2002
(73) Patentinhaber: MegaPlast GmbH & Co. KG, 78052 Villingen-Schwenningen (DE)
(72) Erfinder: Auer, Günter, 78052 Villingen-Schwenningen (DE)
(74) Vertreter: Neymeyer, Franz, Dipl.-Ing. (FH)

(56) Entgegenhaltungen:
- WO-A-00/07900
- WO-A-99/07614

## Beschreibung

Die Erfindung betrifft einen selbsttätigen Verschluß für elastisch verformbare, tubenartige oder flaschenartige, einen Ausgabehals aufweisende Behälter von pastenartigen oder flüssigen Medien mit einer Ausgabeöffnung, die in einer Stirnwand eines Haubendeckels angeordnet und durch ein in Achsrichtung der Ausgabeöffnung bewegliches, stöpselartiges Schließorgan von innen verschließbar ist, wobei der Haubendeckel auf einem auf den Ausgabehals aufsetzbaren Gehäuse angeordnet ist und wobei das Schließorgan Bestandteil einer elastischen Membranwand eines insgesamt aus elastischem Material bestehenden haubenartigen Hohlkörpers ist, der mit einem zumindest annähernd zylindrischen Wandabschnitt eine innere Ringwand einer durch einen Boden abgeschlossenen Kammer umschließt, die innerhalb eines vom Medium durchströmten Hohlraum des Gehäuses angeordnet und durch wenigstens einen Belüftungskanal mit der Umgebung verbundenen ist, welcher in einem Radialsteg angeordnet ist, der die innere Ringwand mit dem Gehäuse verbindet.

Ein Verschluß der gattungsgemäßen Art ist bereits aus der WO 99/07614 (PCT/GB 98/02326) bekannt.

Bei solchen Verschlüssen wird die Ausgabe des Mediums dadurch bewirkt, daß durch Druck auf die Seitenwände des Behälters im Behälterinnern ein Überdruck erzeugt wird, der sich auch auf die Membranwand auswirkt und diese veranlaßt, das Schließorgan von der Ausgabeöffnung des Haubendeckels zu entfernen, damit das Medium durch diese Ausgabeöffnung austreten kann. Wenn der Ausgabevorgang beendet ist und der manuelle Druck auf die Gehäusewand nicht mehr besteht, soll die Gehäusewand aufgrund ihrer elastischen Rückstellkräfte wieder in ihre ursprüngliche Form zurückkehren. Dadurch wird aber zugleich das Volumen des Innenraumes wieder so erhöht, daß Außenluft in den Innenraum nachströmen muß, damit ein atmosphärischer Druckausgleich stattfinden kann.

Je nach Beschaffenheit des den Inhalt des Behälter bildenden Mediums und/oder der plastischen Rückstellkräfte der Behälterwandung kann es erforderlich sein, den mit dem Medium gefüllten Innenraum des Behälters bzw. des Verschlusses nach einem Ausgabevorgang zusätzlich zu belüften, damit der Behälter bzw. dessen eingedrückte Seitenwände schnell wieder in seine ursprüngliche Form zurückkehren kann bzw. können.

Um diesem Umstand Rechnung zu tragen, ist bei einem Verschluß ähnlich der gattungsgemäßen Art, der in WO 00/07900 (PCT/GB 99/02522) beschrieben ist, ein zusätzliches Einwegventil zur Belüftung des Innenraumes des Behälters vorgesehen. Dieses Einwegventil besteht aus einem separaten axial beweglichen Schließorgan und einer im Boden der von der inneren Ringwand gebildeten Kammer angeordneten Durchlaßöffnung. Das Schließorgan besitzt eine ringförmige Schließfläche, welche dichtend auf einer Gegenfläche der Durchlaßöffnung des Bodens aufliegt, wenn ein entsprechender Druck auf das Schließorgan ausgeübt wird, der beispielsweise beim'Verformen des Behälters während eines Ausgabevorgangs auftritt.

Dieses axial bewegliche Schließorgan ist durch fingerartige Halter geführt und in seiner Axialbewegung beschränkt. Es besteht aus einem formbeständigen, also nicht elastischem Material und kann nur als Ganzes bewegt werden. Es ist immer vollständig von dem auszugebenden Medium umschlossen. Bei bestimmten Viskositäten des Mediums kann seine Funktionssicherheit in Frage gestellt sein. Wenn nämlich nur geringe Mengen des Mediums am Schluß oder am Beginn eines Ausgabevorgangs auf die Ventilsitzfläche bzw. über diese in den Innenraum der Kammer gelangen, kann dies zur Folge haben, daß die Funktionsfähigkeit des gesamten Verschlusses verlorengeht.

Außerdem stellt das Schließorgan dieses Einwegventils ein zusätzliches separat herzustellendes Bauteil dar, das nachträglich montiert werden muß und somit als zusätzlicher Kostenfaktor in die Herstellungskosten eingeht.

Der Erfindung liegt die Aufgabe zugrunde, einen Verschluß der eingangs genannten Art zu schaffen, bei dem die bei schwachen Rückstellkräften der elastischen Behälterwände erforderliche Saugbelüftung des Behälters durch eine einfache sowohl bezüglich der Herstellung als auch der Montage kostengünstige Ventilanordnung erreicht wird, die zugleich sicher stellt, daß das Medium im Behälter bzw. im Gehäuse des Verschlusses unter keinen Umständen in die Kammer bzw. in einen Belüftungskanal gelangen kann.

Gelöst wird diese Aufgabe erfindungsgemäß dadurch, daß die innere Ringwand von einer zweiten Ringwand umgeben ist, die mit der inneren Ringwand eine Ringnut bildet, daß die Ringnut wenigstens eine axiale Belüftungsöffnung aufweist, welche den Belüftungskanal mit dem von der zweiten Ringwand umschlossenen Hohlraum verbindet, und daß der zylindrische Wandabschnitt des haubenartigen Höhlkörpers mit einer elastischen Lippe versehen ist, welche die Belüftungsöffnung mit der Funktion eines Einwegventils vom Hohlraum trennt.

Durch die Erfindung ist ein selbsttätiger Verschluß der gattungsgemäßen Art geschaffen, der ebenfalls eine Belüftung des Behälterinnenraums bzw. des Verschlußkörperinnenraums ermöglicht, dessen Einwegventil aber einerseits kein zusätzliches Bauteil erforderlich macht und keine zusätzlichen Montagekosten verursacht und bei dem die Funktionssicherheit in wesentlich höherem Maße gewährleistet ist als bei dem bekannten Einwegventil, weil die elastische Lippe jeweils nur teilweise und minimal von ihrer Gegenfläche abhebt, wenn wirklich atmosphärische Luft durch die von der Lippe verschlossene Öffnung in den Innenraum strömt. Vorteilhafte Ausgestaltungen der Erfindung sind Gegenstand der Ansprüche 2 bis 8.

Anhand der Zeichnung wird die Erfindung im folgenden näher erläutert.

Es zeigt:
- Fig. 1: eine Schnittdarstellung gemäß der Schnittlinie I-I aus Fig. 2 eines selbsttätig schließenden Verschlusses für elastisch verformbare, tubenartige oder flaschenartige Behälter mit einem Ausgabehals;
- Fig. 2: einen Schnitt II-II aus Fig. 1;
- Fig. 3: einen Schnitt III-III aus Fig. 1;
- Fig. 4: das Gehäuse als Einzelteil im Schnitt gemäß Fig. 1;
- Fig. 5: die untere Stirnansicht V aus Fig. 4;
- Fig. 6: den Haubendeckel als Einzelteil im Schnitt gemäß Fig. 1
- Fig. 7: einen gegenüber der Fig. 1 um 90° versetzten Schnitt VII-VII aus Fig. 2;
- Fig. 8: einen Schnitt VIII-VIII aus Fig. 7;
- Fig. 9: einen Schnitt IX-IX aus Fig. 7;
- Fig. 10: den das Schließorgan und die elastische Membranwand umfassenden haubenartigen Hohlkörper als Einzelteil im Schnitt;
- Fig. 11: eine Ansicht XI aus Fig. 10;
- Fig. 12: einen Teilschnitt XII-XII aus Fig. 8;
- Fig. 13: den inneren Teil des Gehäuses in vergrößerter Schnittdarstellung;
- Fig. 14: einen Schnitt XIV-XIV aus Fig. 13;
- Fig. 15: eine Seitenansicht XV der Fig. 14;
- Fig. 16: einen Schnitt XVI-XVI aus Fig. 14;
- Fig. 17: den das Schließorgan und die elastische Membranwand sowie die Lippe umfassenden Hohlkörper aus Fig. 13 als Einzelteil im Schnitt;
- Fig. 18: einen Schnitt XVIII-XVIII aus Fig. 17;
- Fig. 19: die gleiche Schnittdarstellung wie Fig. 18, jedoch mit einer anderen Lippenform.

Der selbsttätige Verschluß 1 ist auf elastisch verformbare, tubenartige oder flaschenartige Behälter (nicht dargestellt) von pastenartigen oder flüssigen Medien aufsetzbar, die einen nur in Phantomlinien angedeuteten Ausgabehals 2 aufweisen.

In einer Stirnwand 3 eines Haubendeckels 4 ist zentral eine Ausgabeöffnung 5 angeordnet, die auf der Innenseite der Stirnwand 3 einen konischen Kragen 6 aufweist.

Diese Ausgabeöffnung 5 ist durch ein in Richtung der Achse 7 der Ausgabeöffnung 5 axial bewegliches, elastisches, stöpselartiges Schließorgan 8 verschließbar. Dieses als hohler Nippel ausgebildete Schließorgan 8 ist einstückiger Bestandteil einer elastischen radialen Membranwand 9 eines insgesamt aus elastischem Material bestehenden haubenartigen Hohlkörpers 10. Dieser Hohlkörper 10 weist einen einstückig an der Membranwand 9 angeformten zylindrischen Wandabschnitt 11 auf (Fig. 7), der im montierten Zustand eine formstabile innere zylindrische Ringwand 12 dichtend umschließt. Diese innere Ringwand 12 ist mit einem geschlossenen Boden 13 versehen und bildet die radiale Umgrenzung einer Kammer 15, deren obere Begrenzung die Membranwand 9 mit dem Schließorgan 8 bildet.

Diese innere Ringwand 12 ist von einer zweiten Ringwand 16 umgeben, die mit der inneren Ringwand 12 eine Ringnut 17 bildet und die axial nahezu bis an die Stirnwand 3 des Haubendeckels 4 heranreicht.

Die zweite Ringwand 16 steht über insgesamt vier Radialstege 18, 19, 20 und 21 in einstückiger Verbindung mit einer äußeren zylindrischen Ringwand 22 eines insgesamt hohlzylindrischen Gehäuses 23, dessen unterer Teil 24 als Gewindemuffe mit einem Innengewinde 25 ausgebildet und somit zum Aufschrauben auf einen Ausgabehals 2 eines flaschen- oder tubenartigen Behälters geeignet ist. Wie an sich bekannt, ist es auch möglich, statt des hier vorgesehenen Schraubgewindes andere Befestigungsmittel, wie z.B. Schnappvorrichtungen oder Rastvorrichtungen vorzusehen.

Die Radialstege 18, 19, 20 und 21 sind oberhalb des Innengewindes 25 etwa in halber Höhe des Gehäuses 23 angeordnet. In den beiden Radialstegen 20 und 21, die etwas breiter und höher sind als die Radialstege 18 und 19, befinden sich Belüftungskanäle 28 und 29, welche die Kammer 15 mit der Atmosphäre verbinden. Außerdem stehen diese Belüftungskanäle 28 und 29 durch axiale Belüftungsöffnungen 30 und 31 mit der Ringnut 17 in Verbindung. Diese Belüftungsöffnungen 30 und 31 sind am besten in den Fig. 13 und 16 erkennbar.

Zum Verschließen dieser Belüftungsöffnungen 30 und 31 ist der zylindrische Wandabschnitt 11 des auch das Schließorgan 8 und die Membranwand 9 einstückig umfassenden Hohlkörpers 10 entweder mit zwei sich diametral gegenüberliegenden zungenartig geformten Lippen 32 und 33 gemäß Fig. 19 oder aber mit einer Ringlippe 34 gemäß Fig. 17 und 18 versehen, die flach auf der Bodenfläche 36 (Fig. 4) der Ringnut 17 aufliegen.

Bei der Ausführungsform der Fig. 1 bis einschl. 11 ist die Ringwand 11 des Hohlkörpers 10 an ihrem unteren Rand mit einer kegelstumpfartig radial vorspringenden Ringlippe 35 versehen. Diese Ringlippe 35 liegt nicht auf der planebenen Bodenfläche 36 der Ringnut 17 auf. Statt dessen liegt sie mit ihrer Außenkante 37 elastisch dichtend an der Innenfläche der zweiten Ringwand 16 an, um auf diese Weise die Funktion eines Einwegbelüftungsventils zu erfüllen, das bei Überdruck den Zugang zu den Belüftungsöffnungen 30 und 31 schließt und bei Unterdruck ein Nachströmen von atmosphärischer Luft aus den Belüftungskanälen 28 und 29 in den den Hohlkörper 10 umgebenden Hohlraum 27 zuläßt. Auf die prinzipiell gleiche Weise funktionieren auch die Lippen 32 bzw. 33 sowie die Ringlippe 34. Der Unterschied besteht nur darin, daß diese Lippen 32 und 33 bzw. die Ringlippe 34 ihre Schließfunktion durch planebenes Aufliegen auf der planebenen Bodenfläche der Ringnut 17 ausüben.

Aus den Fig. 1, 2, 7, 13, 14 und 16 ist erkennbar, daß die Belüftungskanäle 28 und 29 jeweils innerhalb der inneren Ringwand 12 in der Kammer 15 enden, so daß die Kammer 15 ständig mit der Atmosphäre in Verbindung steht und sich das Volumen der Kammer 15 bei den Öffnungs- und Schließbewegungen des Schließorgans 8 ohne Druckveränderung verändern kann.

Wie aus den Fig. 1 bis 7 ersichtlich ist, weist der Haubendeckel 4 an der Innenseite seiner Stirnwand 3 einen an der Innenfläche der Ringwand 22 des Gehäuses 23 dichtend anliegenden Dichtungsring 40 auf, der ebenfalls die Form einer konischen Ringlippe besitzt.

Die Ringwand 16 des Gehäuses 23 ist von einer ringförmigen Verschlußwand 42 des Haubendeckels 4 umschlossen.

Dabei weisen sowohl die Ringwand 16 des Gehäuses 23 als auch die Verschlußwand 42 des Haubendeckels 4 sektorartige Durchbrüche 45 und 46 bzw. 47 und 48 auf, die durch entsprechende Drehbewegungen des Haubendeckels 4 um die gemeinsame Achse 7 auf dem Gehäuse 23 miteinander in Überdeckung gebracht werden können, um wahlweise den von der Ringwand 16 umschlossenen Hohlraum 27 von der zwischen der Ringwand 22 des Gehäuses 23 und der Verschlußwand 42 liegenden Ringkammer 44 zu trennen bzw. mit dieser zu verbinden.

Mit Hilfe der drehbaren Lagerung des Haubendeckels 4 auf dem Gehäuse 23 und den Durchbrüchen 45 bis 48 in den beiden einander eng bzw. dichtend umschließenden zylindrischen Wände 16 und 42 ist es möglich, eine zusätzliche Trennung des Behälterinhaltes von dem mit der Ausgabeöffnung 5 in Verbindung stehenden Hohlraumes 27 zu erreichen, was eine zusätzliche Sicherheit gegen ungewolltes Auslaufen des Mediums darstellt.

Der Haubendeckel 4 ist zu diesem Zweck in konzentrischer Anordnung zu den beiden zueinander konzentrischen Ringwänden 11 und 16 um die mit der Achse 7 der Ausgabeöffnung 5 zusammenfallenden Gehäuseachse drehbar auf dem Gehäuse 23 gelagert.

Der Winkel β des Haubendeckels 4 ist durch entsprechend angeordnete Drehbegrenzer 50 und 51 (Fig. 1, 3, 4 und 5) auf ein Maß begrenzt, das größer ist als der Öffnungswinkel α (Fig. 3 und 5) der beiden Durchbrüche 47 und 48 der Ringwand 16, wobei davon auszugehen ist, daß auch die Durchbrüche 45 und 46 der Verschlußwand 42 zumindest annähernd den gleichen Öffnungswinkel haben.

Zweckmäßigerweise beträgt der Öffnungswinkel α etwa 50° und der maximale Drehwinkel β etwa 90°.

Die Drehbegrenzer 50 und 51 bestehen aus nach innen vorspringenden Anschlagrippen, die in sektorartige Ringnuten 52 bzw. 53 der Ringwand 22 des Gehäuses 23 eingreifen. Diese Ringnuten erstrecken sich jeweils über den Zentriewinkel β, der eine Drehbewegung des Haubendeckels 4 auf dem Gehäuse 23 um etwa 90° erlaubt.

Wie am besten aus den Fig. 1 und 3 sowie 7 und 8 ersichtlich ist, sind die Drehbegrenzer 50 und 51 an der Innenseite einer zylindrischen Kupplungswand 56 angeordnet, die einstückig an der Innenseite der Stirnwand 3 des Haubendeckels 4 konzentrisch zur gemeinsamen Achse 7 angeformt ist. Diese Kupplungswand 56 ist an ihrem unteren Rand mit einem radial innenliegenden ringartigen Rastnokken 49 versehen, welcher bei der Ausführungsform der Fig. 1 bis 3 umlaufend in sich geschlossen ist und einen radial vorspringenden Ringbund 57 des Gehäuses 23 rastend untergreift.

Um den innerhalb dieser Kupplungswand 56 endenden Belüftungskanälen 28 und 29 eine störungsfreie Verbindung zur Außenatmosphäre zu verschaffen, ist der Ringbund 57 mindestens an einer Stelle, vorzugsweise an zwei sich diametral gegenüberliegenden Stellen durch entsprechende Ausnehmungen 58 und 59 (Fig. 4 und 5) unterbrochen.

Anstelle dieser Ausnehmungen 58 und 59 am Ringbund 57 kann auch die Kupplungswand 56 gemäß den Fig. 7 bis 12 mit schlitzförmigen Ausnehmungen 54 und/oder 55 versehen sein. Der Ringbund 57 kann in diesem Fall umlaufend in sich geschlossen sein.

Die ringartige Außenwand 60 des Haubendeckels 4 kann leicht konisch oder zylindrisch ausgebildet sein. Wie aus den Fig. 1 und 7 ersichtlich ist, besitzt die Stirnwand 3 des Haubendeckels 4 eine konkave Form.

Da die Funktionsweise des Schließorgans 8 aus dem Stand der Technik hinlänglich bekannt ist, kann auf der Beschreibung an dieser Stelle verzichtet werden.

In den Fig. 3 und 8 ist die Schließstellung des Haubendeckels 4 dargestellt. Man erkennt, daß die Durchbrüche 45 und 46 der Verschlußwand 42 gegenüber den Durchbrüchen 47 und 48 der Ringwand 16 um 90° versetzt sind.

In den Fig. 2 und 9 hingegen ist die Drehstellung des Haubendeckels 4 dargestellt, in welcher die Durchbrüche 45 und 46 der Verschlußwand 42 mit den Durchbrüchen 47 und 48 der Ringwand 16 in Überdeckung stehen, so daß der Hohlraum 27 mit der Ringkammer 44 in Verbindung steht und das Medium aus dem nicht dargestellten Behälter durch den Ausgabehals 2 und die zwischen den Radialstegen 18 bis 21 liegenden ringsektorartigen Durchlaßöffnungen 38 in die Ringkammer 44 und von dort in den Hohlraum 27 gelangen kann. Aus dem Hohlraum 27 kann dann das Medium, wenn ein entsprechender Überdruck aufgebaut wird, welcher das Schließorgan 8 in Abwärtsbewegung aus der Ausgabeöffnung 5 herausbewegt, durch die Ausgabeöffnung 5 austreten.

Während des Bestehens dieses Überdruckes sind die Belüftungsöffnungen 30 und 31 der Ringnut 17 entweder durch die Lippen 32 und 33 bzw. die Ringlippe 34 verschlossen oder bei der Ausführungsform der Fig. 1 bis 11 durch die Ringlippe 35 vom Hohlraum 27 getrennt.

Erst wenn die manuell eingedrückte Behälterwand wieder in ihre Ausgangsposition zurückkehrt, wird durch die Belüftungskanäle 28 und 29 Außenluft sowohl in die Kammer 15 als auch in die Ringnut 17 angesaugt. Diese Belüftung sowohl der Kammer 15 als auch der Ringnut 17 ermöglicht einerseits ein schnelles Schließen der Ausgabeöffnung 5 durch das Schließorgan 8 als auch ein schnelles Rückkehren der Behälterwand in ihre Normallage.

## Patentansprüche

1. Selbsttätiger Verschluß für elastisch verformbare, tubenartige oder flaschenartige, einen Ausgabehals aufweisende Behälter von pastenartigen oder flüssigen Medien mit einer Ausgabeöffnung (5), die in einer Stirnwand (3) eines Haubendeckels angeordnet und durch ein in Achsrichtung der Ausgabeöffnung bewegliches, stöpselartiges Schließorgan (8) von innen verschließbar ist, wobei der Haubendeckel (4) auf einem auf den Ausgabehals (2) aufsetzbaren Gehäuse angeordnet ist und wobei das Schließorgan (8) Bestandteil einer elastischen Membranwand (9) eines insgesamt aus elastischem Material bestehenden haubenartigen Hohlkörpers (10) ist, der mit einem zumindest annähernd zylindrischen Wandabschnitt (11) eine innere Ringwand (12) einer durch einen Boden (13) abgeschlossenen Kammer (15) umschließt, die innerhalb eines vom Medium durchströmten Hohlraum des Gehäuses angeordnet und durch wenigstens einen Belüftungskanal mit der Umgebung verbundenen ist, welcher in einem Radialsteg angeordnet ist, der die innere Ringwand (12) mit dem Gehäuse verbindet,
**dadurch gekennzeichnet,**
**daß** die innere Ringwand von einer zweiten Ringwand umgeben ist, die mit der inneren Ringwand (12) eine Ringnut (17) bildet, daß die Ringnut (17) wenigstens eine axiale Belüftungsöffnung (30, 31) aufweist, welche den Belüftungskanal (28, 29) mit dem von der zweiten Ringwand (16) umschlossenen Hohlraum (27) verbindet, und daß der zylindrische Wandabschnitt (11) des haubenartigen Höhlkörpers (10) mit einer elastischen Lippe (32, 33, 34, 35) versehen ist, welche die Belüftungsöffnung (30, 31) mit der Funktion eines Einwegventils vom Hohlraum (27) trennt.

2. Verschluß nach Anspruch 1, **dadurch gekennzeichnet, daß** die Lippe als umlaufende Ringlippe (34) ausgebildet ist und sowohl im Ruhezustand als auch bei Überdruck ringsum dichtend auf einer Bodenfläche (36) der Ringnut (17) anliegt und bei Unterdruck im Hohlraum (27) Luft in den Hohlraum (27) nachströmen läßt.

3. Verschluß nach Anspruch 1, **dadurch gekennzeichnet, daß** die Lippe als kegelstumpfartig radial nach außen vorspringende Ringlippe (35) ausgebildet ist und sowohl im Ruhezustand als auch bei Überdruck im Hohlraum (27) ringsum dichtend an der zweiten Ringwand (16) anliegt und bei Unterdruck im Hohlraum (27) Luft in den Hohlraum (27) nachströmen läßt.

4. Verschluß nach Anspruch 2 oder 3, **dadurch gekennzeichnet, daß** die zweite Ringwand (16) axial außerhalb der Ringlippe (34, 35) radiale Durchbrüche aufweist, über welche der von ihr umschlossene Hohlraum (27) mit einer die zweite Ringwand (16) umgebenden Ringkammer (42) in Verbindung steht, welche ihrerseits mit dem Innenraum eines auf den Ausgabehals (2) des Behälters aufsetzbaren Verbindungsstutzens (24) bzw. im montierten Zustand mit dem Ausgabehals (2) des Behälters verbunden ist.

5. Verschluß nach Anspruch 4, **dadurch gekennzeichnet, daß** der Haubendeckel (4) in konzentrischer Anordnung zu den beiden zueinander konzentrischen Ringwänden (11, 16, 20) um die gemeinsame Achse (7) drehbar auf dem Gehäuse (23) angeordnet ist und eine ringförmige Verschlußwand aufweist, welche die zweite Ringwand (16) dichtend umschließt und Durchbrüche (45, 46) aufweist, die durch Drehung des Haubendeckels (4) mit den Durchbrüchen (47, 48)) der zweiten Ringwand in Überdeckung bringbar sind, um die Ringkammer (44) wahlweise mit dem Hohlraum (27) innerhalb der zweiten Ringwand (16) zu verbinden oder von diesem zu trennen.

6. Verschluß nach Anspruch 5, **dadurch gekennzeichnet, daß** der Drehwinkel des Haubendeckels (4) durch entsprechend angeordnete Drehbegrenzer (50, 51) auf ein Maß (β) begrenzt ist, das größer ist als der Öffnungswinkel (α) des in Umfangsrichtung größten Durchbruchs (47, 48) der zweiten Ringwand (16).

7. Verschluß nach Anspruch 5, **dadurch gekennzeichnet, daß** der Haubendeckel (4) mit einem dichtend an der Innenfläche einer zylindrischen Gehäusewand (22) des Gehäuses (23) anliegenden Dichtungsring (40) versehen ist.

8. Verschluß nach Anspruch 6 oder 7, **dadurch gekennzeichnet, daß** der Haubendeckel (4) mittels einer zylindrischen Kupplungswand (56) oder mittels ringsektorartigen Kupplungswandelementen, die radial innenliegende Rastnocken (49) aufweisen und mit diesen einen radial vorspringenden Ringbund (57) des Gehäuses (23) untergreifen, am Gehäuse (23) befestigt ist.

## Claims

1. Automatic closure for an elastic deformable, tubular or bottle-shaped container with an outlet neck for paste-like or liquid media having an outlet opening (5), which is situated in an end face (3) of a cap lid and can be closed from the inside by means of a plug-like closing element (8) which moves in the axial direction of the outlet opening, wherein the cap lid (4) is situated on a housing which can be placed on the outlet neck (2), and wherein the closing element (8) is a component of an elastic membrane wall (9) of a dome-shaped hollow body (10) made completely of an elastic material, which hollow body by means of an at least approximately cylindrical wall section (11) encloses an inner annular wall (12) of a chamber (15) sealed off by a base (13), which chamber is arranged inside a hollow chamber of the housing through which medium flows and is connected by at least one ventilation channel to the environment, the ventilation channel being situated in a radial web, which joins the inner annular wall (12) to the housing, **characterised in that**
the inner annular wall is surrounded by a second annular wall, which with the inner annular wall (12) forms a circular groove (17), **in that** the circular groove (17) comprises at least one axial ventilation opening (30, 31), which connects the ventilation channel (28, 29) with the hollow chamber (27) surrounded by the second annular wall (16), and **in that** the cylindrical wall section (11) of the dome-shaped hollow body (10) is provided with an elastic lip (32, 33, 34, 35) which separates the ventilation opening (30, 31) with the function of a one-way valve from the hollow chamber (27).

2. Closure according to claim I, **characterised in that** the lip is designed as an orbital annular lip (34) and both in a state of rest and under excess pressure forms a seals all the way around with a base surface (36) of the circular groove (17), and with low pressure in the hollow chamber (27) allows air to flow into the hollow chamber (27).

3. Closure according to claim 1, **characterised in that** the lip is designed as an annular lip (35) projecting radially outwards like a truncated cone, and in both a state of rest and under excess pressure in the hollow chamber (27) forms a seal all around with second annular wall (16), and with low pressure in the hollow chamber (27) allows air to flow into the hollow chamber (27).

4. Closure according to claim 2 or 3, **characterised in that** the second annular wall (16) comprises radial openings axially outside of the annular lip (34, 35) through which the hollow chamber (27) surrounded thereby is connected to an annular chamber (42) surrounding the second annular wall (16), which annular chamber is itself connected with the inner chamber of a connection point (24) which can be placed onto the outlet neck (2) of the container or rather in an assembled state is connected to the outlet neck (2) of the container.

5. Closure according to claim 4, **characterised in that** the cap lid (4) is arranged rotatably on the housing (23) about the common axis (7) in an concentric arrangement relative to the two concentric annular walls (11, 16, 20), and has a ring-shaped sealing wall which seals around the second annular wall (16) and comprises openings (45, 46) which by rotating the cap lid (4) can be made to overlap the openings (47, 48) of the second annular wall, in order to connect the annular chamber (44) with the hollow chamber (27) inside the second annular wall (16) or to separate it from the latter.

6. Closure according to claim 5, **characterised in that** the angle of rotation of the cap lid (4) is delimited by suitably positioned rotation delimiters (50, 51) by a degree (β) which is greater than the opening angle (α) of the opening (47, 48) of the second annular wall (16) that is greatest in circumferential direction.

7. Closure according to claim 5, **characterised in that** the cap lid (4) is provided with a sealing ring (40) which forms a seal with the inner surface of a cylindrical housing wall (22) of the housing (23).

8. Closure according to claim 6 or 7, **characterised in that** the cap lid (4) is secured to the housing (23) by means of a cylindrical coupling wall (56) or by means of ring-sector like coupling wall elements, which comprise radially inner locking catches (49) and the latter undergrip a radially projecting annular flange (57) of the housing (23).

## Revendications

1. Fermeture automatique pour récipient élastique déformable, de type tube ou bouteille, pourvu d'un goulot et destiné à contenir des substances pâteuses ou liquides, comprenant une ouverture de distribution (5) disposée dans la paroi avant (3) d'un bouchon protecteur (4) et pouvant être fermée de l'intérieur au moyen d'un mécanisme de fermeture (8) de type bouchon, déplaçable dans le sens axial de l'ouverture de distribution, le bouchon protecteur (4) étant disposé sur un corps positionnable sur le goulot (2) et le mécanisme de fermeture (8) faisant partie intégrante d'une paroi à membrane élastique (9) d'un corps creux (10) de type capuchon, généralement constitué d'un matériau élastique, qui forme, avec un segment de paroi au moins approximativement cylindrique (11), une paroi circulaire intérieure (12) d'une chambre (15) fermée par un fond (13), disposée à l'intérieur d'un espace vide du corps traversé par la substance et en relation avec l'extérieur par au moins un canal d'aération, lequel est aménagé dans un segment radial reliant la paroi circulaire intérieure (12) au corps, **caractérisée en ce que** la paroi circulaire intérieure est entourée d'une deuxième paroi circulaire, qui forme avec la paroi circulaire intérieure (12) une rainure circulaire (17), **en ce que** la rainure circulaire (17) comporte au moins une ouverture d'aération axiale (30, 31) qui relie le canal d'aération (28, 29) à l'espace vide (27) formé par la deuxième paroi circulaire (16), et **en ce que** le segment de paroi cylindrique (11) du corps creux de type capuchon (10) est pourvu d'une lèvre élastique (32, 33, 34, 35) qui sépare l'ouverture d'aération (30, 31) de l'espace vide (27) en fonctionnant à la façon d'une soupape à une voie.

2. Fermeture selon la revendication 1, **caractérisée en ce que** la lèvre est conçue sous la forme d'une lèvre circulaire périphérique (34), qui, tant en position de repos qu'en situation de pression excessive, repose de façon étanchéifiante sur le pourtour d'une surface de fond (36) de la rainure circulaire (17) et qui, en cas de pression négative dans l'espace vide (27), laisse de l'air pénétrer dans l'espace vide (27).

3. Fermeture selon la revendication 1, **caractérisée en ce que** la lèvre est conçue sous la forme d'une lèvre circulaire (35) de géométrie tronconique, faisant saillie radialement vers l'extérieur, et qui, tant en position de repos qu'en situation de pression excessive dans l'espace vide (27) repose de façon étanchéifiante sur le pourtour de la deuxième paroi circulaire (16) et qui, en situation de pression négative dans l'espace vide (27), laisse de l'air pénétrer dans l'espace vide (27).

4. Fermeture selon la revendication 2 ou 3, **caractérisée en ce que** la deuxième paroi circulaire (16) comporte des ajours radiaux radialement à l'extérieur de la lèvre circulaire (34, 35), qui mettent en communication l'espace vide (27) qu'elle forme et une chambre circulaire (42) entourant la deuxième paroi circulaire (16), qui de son côté est reliée à l'espace intérieur d'une tubulure de raccordement (24) positionnable sur le goulot (2) du récipient ou qui, à l'état monté, est reliée au goulot (2) du récipient.

5. Fermeture selon la revendication 4, **caractérisée en ce que** le bouchon protecteur (4) est disposé sur le corps (23) concentriquement aux deux parois circulaires réciproquement concentriques (11, 16, 20) de façon à tourner autour de l'axe commun (7), et **en ce qu'**il comporte une paroi de fermeture circulaire, qui entoure de façon étanchéifiante la deuxième paroi circulaire (16) et qui présente des ajours (45, 46) qui, par rotation du bouchon protecteur (4) peuvent être amenés à recouvrir les ajours (47, 48) de la deuxième paroi circulaire, de façon, au choix, à relier la chambre circulaire (44) à l'espace vide (27) à l'intérieur de la deuxième paroi circulaire (16), ou à l'en séparer.

6. Fermeture selon la revendication 5, **caractérisée en ce que** l'angle de rotation du bouchon protecteur (4) est limité à une valeur (β) par des limiteurs de rotation (50, 51) disposés de façon appropriée, la valeur (β) étant supérieure à l'angle d'ouverture (α) de l'ajour (47, 48) le plus large dans le sens de la circonférence de la deuxième paroi circulaire (16).

7. Fermeture selon la revendication 5, **caractérisée en ce que** le bouchon protecteur (4) est pourvu d'une bague d'étanchéité (40) posée de façon étanchéifiante contre la surface intérieure d'une paroi de corps cylindrique (22) du corps (23).

8. Fermeture selon la revendication 6 ou 7, **caractérisée en ce que** le bouchon protecteur (4) est fixé au corps (23) au moyen d'une paroi d'accouplement cylindrique (56) ou au moyen d'éléments d'accouplement de paroi de type secteur circulaire comportant des ergots d'emboîtement (49) disposés radialement à l'intérieur et s'engageant par en-dessous avec ceux-ci dans un collet circulaire (57) du corps (23) faisant saillie radialement.
